# EUROPÄISCHE PATENTSCHRIFT

(11) **EP 1 925 387 B1**
(45) Veröffentlichungstag und Bekanntmachung des Hinweises auf die Patenterteilung: **06.01.2010**
(21) Anmeldenummer: 07119691.9
(22) Anmeldetag: 31.10.2007
(51) Int. Cl.: B23D 35/00, B23Q 3/155, B26F 1/40

(54) **Flachbett-Bogenstanzmaschine**
Flat-bed sheet punching press
Machine à estamper de cintres à banc plat

(30) Priorität: 14.11.2006 DE 102006053576
(43) Veröffentlichungstag der Anmeldung: 28.05.2008
(73) Patentinhaber: Heidelberger Druckmaschinen AG, 69115 Heidelberg (DE)
(72) Erfinder: Imkamp, Thomas, 40627 Düsseldorf (DE); Palmen, Peter, Dr., 41189 Mönchengladbach (DE)
(74) Vertreter: Franzen, Peter

(56) Entgegenhaltungen:
- EP-A- 0 885 670
- DE-A- 3 712 510
- DE-U1-202004 018 151
- FR-A- 2 546 087
- JP-A- 59 141 333

## Beschreibung

Die vorliegende Erfindung betrifft eine Flachbett-Bogenstanzmaschine zur Stanz- und/oder Prägebearbeitung von bogenförmigen Materialien aus Papier, Pappe und dergleichen, insbesondere zur Herstellung von Papier- oder Kartonzuschnitten, mit einer Stanzeinrichtung und wenigstens einer weiteren Bearbeitungseinrichtung, welche von einer Seite der Maschine her bedienbar sind, einer Transporteinrichtung mit einem Antrieb, um die zu bearbeitenden Materialbögen durch die Stanzeinrichtung und die wenigstens eine weitere Bearbeitungseinrichtung zu transportieren, sowie einer Werkzeugwechseleinrichtung zum Wechseln der Werkzeuge in der Stanzeinrichtung.

Als Stanzen wird das Schneiden mit in sich geschlossenen, geometrischen Zuschnittsformen bezeichnet, die kreisförmig, oval oder mehreckig sowie Fantasieformen aller Art sein können. Auch die in der Druckweiterverarbeitung geübten Praktiken wie Stanzen mit Locheisen, Ecken abstoßen und Register stanzen werden zu diesem Bereich gezählt. Die Stanzung erfolgt gegen eine Stanzunterlage oder gegen Stempel, teilweise sind es auch Schervorgänge (vgl. Druckweiterverarbeitung, Ausbildungsleitfaden für Buchbinder, Bundesverband Druck e. V. 1996, Seite 351 ff.).

Verpackungsmaterialien aus Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführungen handelt (etwa Verpackungen für Kosmetik, Zigaretten, Pharmazie, Lebensmittel etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich.

Diesen Ansprüchen wird das Flachbettstanzen am besten gerecht. Dabei werden die gedruckten und auf einer Palette gestapelten Bogen der Stanzmaschine zugeführt. In der Maschine erfolgt in einer Vereinzelungseinrichtung zunächst die Vereinzelung der zu stanzenden Bogen, die dann anschließend in einer Ausrichteinrichtung passgenau ausgerichtet, von einem Greiferwagen übernommen und exakt in der Stanzeinrichtung zwischen einem fest gelagerten Untertisch und einem über ein Kniehebel- oder Exzentergetriebe vertikal bewegbaren Obertisch positioniert. Eine derartige Flachbettstanze ist beispielsweise aus der DE 30 44 083 A1 bekannt.

Die beiden Tische sind mit Schneid- und Rillwerkzeugen bzw. entsprechenden Gegenwerkzeugen bestückt, mit denen aus den taktweise zwischen die Tischflächen geführten Bögen die Nutzen ausgestanzt und gleichzeitig die zum sauberen Falten notwendigen Rillen eingedrückt werden. In der nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrennungseinrichtung separiert werden.

Aus der DE 20 2004 018 151 U1 ist eine Flachbett-Bogenstanzmaschine mit mehreren Bearbeitungsstationen bekannt. An einer Seite der Maschine sind den Bearbeitungsstationen jeweils Magazine zugeordnet, in denen entsprechende Werkzeuge gelagert sind. Mittels entsprechender Übergabevorrichtungen können die Werkzeuge gewechselt werden.

Eine bekannte Flachbett-Bogenstanzmaschine, welche aus der DE-A-37 12 510 bekannt ist, ist zusätzlich mit einer Handhabungseinrichtung ausgestattet, um einer Bedienungsperson einen Werkzeugwechsel an den einzelnen Bearbeitungsstationen der Stanzmaschine zu erleichtern. Die Handhabungseinrichtung ist hier als halbautomatische Hebevorrichtung ausgestaltet, welche an dem Bedienungspodest der Maschine angeordnet und entlang von dieser verfahrbar ist. Die Bedienungsperson hat die Möglichkeit, die Handhabungseinrichtung an jeder der Bearbeitungsstationen zu positionieren und dann eine Hubgabel auszufahren, um ein Werkzeug zu greifen und zu positionieren. Der Handhabungseinrichtung ist ein Werkzeugmagazin zugeordnet, aus welchem die Werkzeuge entnommen bzw. in dem die nicht mehr benötigten Werkzeuge abgelegt werden können. Das Werkzeugmagazin ist zusammen mit der Handhabungseinrichtung verfahrbar und kann insbesondere aus dem Bedienungsbereich der Maschine heraus bewegt werden, wenn es nicht benötigt wird.

An der bekannten Flachbett-Bogenstanzmaschine wird als nachteilig angesehen, dass sich der Werkzeugwechsel aufwendig gestaltet.

Im Hinblick auf diese Problematik liegt der vorliegenden Erfindung die Aufgabe zu Grunde, eine Flachbett-Bogenstanzmaschine der eingangs genannten Art so auszugestalten, dass sie einfach bedient und insbesondere umgerüstet werden kann.

Diese Aufgabe ist gemäß Anspruch 1 gelöst. Dadurch, dass die Handhabungseinrichtung erfindungsgemäß auf der Antriebsseite der Maschine vorgesehen ist, kann sie einfach ausgebildet sein und effizient arbeiten. Dies ist im Wesentlichen dadurch bedingt, dass das Bedienungspodest der Maschine von ihr nicht mehr übergriffen zu werden braucht, wenn ein Werkzeugwechsel stattfinden soll. Des Weiteren wird das Bedienungspodest beim Werkzeugwechsel auch nicht durch die Werkzeugwechseleinrichtung blockiert, so dass das Bedienungspodest weiterhin zu Wartungszwecken oder zur Bedienung einer anderen Maschine verwendet werden kann, wenn ein Werkzeugwechsel an der Stanzmaschine stattfindet. Darüberhinaus kann die Werkzeugwechseleinrichtung aus dem Weg gefahren werden, wenn kein Werkzeugwechsel stattfindet.

Weiterhin ist es möglich, die Werkzeugwechseleinrichtung für einen Werkzeugwechsel an mehreren Bearbeitungseinrichtungen zu nutzen.

In einer besonders bevorzugten Ausführungsform weist die rlachbett-Bogenstanze zum Wechseln der Werkzeuge mindestens zwei Werkzeugwechseleinrichtungen auf. Eine davon ist entlang der Bedienseite der Maschine verfahrbar angeordnet und dient dazu, die Maschine mit neuen Werkzeugen zu bestücken. Die andere Werkzeugwechseleinrichtung ist entlang der der Bedienseite gegenüberliegenden Antriebsseite der Maschine verfahrbar angeordnet und dient zur Aufnahme von Werkzeugen, die aus der Maschine entfernt werden.

Vorteilhafter Weise haben die Werkzeugwechseleinrichtungen Magazine zur Aufnahme der Werkzeuge. Den unterschiedlichen Werkzeugen wie Stanzwerkzeug, Ausbrechwerkzeug, Nutzentrennwerkzeug etc. sind hierbei feste Magazine in einer definierten Höhe zugeordnet. Zum Wechsel dieser Werkzeuge können diese in den einzelnen Bearbeitungseinrichtungen auf eine definierte Wechselhöhe gefahren werden. Diese Wechselhöhe entspricht der entsprechenden Magazinhöhe in der Werkzeugwechseleinrichtung. Bei dieser Konstellation ist es besonders einfach, mittels einer entsprechenden Vorrichtung an den einzelnen Bearbeitungsstationen und / oder der Werkzeugwechseleinrichtung den Wechsel der Werkzeuge vollautomatisch durchzuführen.

Hinsichtlich weiterer vorteilhafter Ausgestaltungen der Erfindung wird auf die Unteransprüche sowie die nachfolgende Beschreibung eines Ausführungsbeispiels unter Bezugnahme auf die beiliegende Zeichnung verwiesen. In der Zeichnung zeigt
- Figur 1: eine Flachbett-Bogenstanzmaschine gemäß der vorliegenden Erfindung in schematischer Seitenansicht und
- Figur 2: die Flachbett-Bogenstanzmaschine aus Figur 1 mit Werkzeugwechseleinrichtung in schematischer Draufsicht
- Figur 3: die Flachbett-Bogenstanzmaschine aus Figur 1 mit alternativer Werkzeugwechseleinrichtung in schematischer Draufsicht.

In der Zeichnung ist eine Flachbett-Bogenstanzmaschine dargestellt, welche zur Stanz- und/oder Prägebearbeitung von bogenförmigen Materialien aus Papier, Pappe und dergleichen und insbesondere bei der Herstellung von Papier- oder Kartonzuschnitten eingesetzt werden kann. Die Maschine umfasst in der Durchlaufrichtung X hintereinander liegend eine Einlege- und Vereinzelungseinrichtung 1, eine Ausrichteinrichtung 2, eine Stanzeinrichtung 3, eine Ausbrecheinrichtung 4, eine Nutzenablageeinrichtung 5 und eine Trennbogen-Zuführeinrichtung 6. Des Weiteren ist an der an der Nutzenablageeinrichtung 5 ein Palettenbahnhof 7 vorgesehen. Entlang der Maschinenvorderseite erstreckt sich ein Podest P für eine Bedienungsperson, das an beiden Enden über eine Treppe T betreten werden kann.

In der Einlege- und Vereinzelungseinrichtung 1 werden die zu bearbeitenden Bögen gestapelt zur Verfügung gestellt und von dem Stapel über einen Saugkopf 8 einzeln von oben entnommen und auf ein Transportband 9 abgelegt, welches den Bogen der Ausrichteinrichtung 2 zuführt, wo dieser beispielsweise an drei Punkten mit Seiten- und Frontmarken passgenau ausgerichtet werden.

Bei der Bearbeitung von endlosen Bahnen wird anstelle der Einlegeeinrichtung 1 eine Abrolleinrichtung, eventuell mit nachfolgenden Querschneidern, eingesetzt.

In der Ausrichtstation 2 wird der ausgerichtete Bogen von einem Greifer eines Transportsystems, von welchem in der Zeichnung lediglich die Transportkette 10 gezeigt ist, übernommen, welches den Bogen getaktet und präzise ausgerichtet durch die weiteren Bearbeitungsstationen 3, 4, 5, 6 führt.

Der Ausrichtstation 2 nachgeordnet ist die Stanzeinrichtung 3, welche einen am Maschinengestell G fest gelagerten Untertisch 11 und einen vertikal bewegbaren Obertisch 12 aufweist. Dabei trägt der Obertisch 12 ein Stanzmesser und der Untertisch eine Stanzgegenplatte.

Die Betätigung des Obertisches 12 erfolgt in üblicher Weise mittels eines Exzentergetriebes 14, welches über ein nicht dargestelltes Schubstangengetriebe mit einem zentralen Antrieb der Stanzmaschine verbunden ist, welcher auch die weiteren Bearbeitungsstationen antreibt. Der Stanzeinrichtung 3 ist weiterhin eine Werkzeugwechseleinrichtung 3a zugeordnet. Diese Werkzeugwechseleinrichtung 3a ist an der dem Podest P gegenüber liegenden Rückseite oder Antriebseite der Maschine stationär angeordnet und dient dazu, die Stanzwerkzeuge der Stanzeinrichtung 3 vollautomatisch auszuwechseln. Hierzu ist die Werkzeugwechseleinrichtung 3a mit einem Werkzeugmagazin ausgestattet, in welchem nicht mehr benötigte Werkzeuge abgelegt bzw. aus dem benötigte Werkzeuge entnommen werden können.

Hinter der Stanzeinrichtung 3 ist die Ausbrecheinrichtung 4 vorgesehen, in welcher die beim Stanzvorgang entstehenden, nicht benötigten Abfallstücke aus dem Bogen nach unten heraus gestoßen werden, wodurch diese Abfallstücke in einen unter der Ausbrecheinrichtung 4 eingeschobenen, behälterartigen Wagen 15 fallen.

Der Ausbrecheinrichtung 4 nachgeordnet befindet sich die Ablegeeinrichtung 5, in welcher der Bogen entweder nur einfach abgelegt wird oder aber gleichzeitig eine Trennung der einzelnen Nutzen erfolgt, wobei Trennwerkzeuge hier nicht näher dargestellter Art verwendet werden können. Die Bögen können hier auf Paletten abgelegt und aufgestapelt werden, welche in dem Palettenbahnhof 7 untergebracht sind, so dass nach Erreichen einer bestimmten Stapelhöhe die Palette mit den aufgestapelten Bögen aus dem Bereich der Stanzmaschine weggefahren werden kann.

Dadurch, dass die Stanzeinrichtung 3 mit einer Werkzeugwechseleinrichtung 3a versehen ist, kann ein Werkzeugwechsel an der Stanzeinrichtung 3 vollautomatisch und in der Folge schnell und effizient ausgeführt werden. Des Weiteren bleibt auch das Podest P während der Umrüstung frei, so dass die Bedienungsperson andere Arbeiten ausführen kann. Es besteht natürlich die Möglichkeit, auch die anderen Bearbeitungseinrichtungen 1, 4, 5 mit einer entsprechenden automatischen Werkzeugwechseleinrichtung auszustatten. Auch ist es möglich, den Bearbeitungseinrichtungen 1, 3, 4, 5 eine gemeinsame Handhabungseinrichtung zuzuordnen, welche entlang der Maschinenrückseite verfahrbar ist und es ermöglicht, an allen Bearbeitungseinrichtungen 1, 3, 4, 5 einen Werkzeugwechsel vorzunehmen.

In Figur 3 ist eine alternative Möglichkeit des Werkzeugwechsels dargestellt. Die Flachbettbogenstanzmaschine 20 weist sowohl an ihrer Bedienseite als auch an ihrer der Bedienseite gegenüber liegenden Antriebsseite mindestens je eine verfahrbare Werkzeugwechseleinrichtung 3a, 3b auf. Diese sind entlang der Bedienseite bzw. Antriebsseite in Verfahrrichtung F₁ und F₂ verfahrbar. Die Werkzeugwechseleinrichtung 3b dient hierbei zur Bestückung der Maschine mit neuen Werkzeugen gemäß Wechselrichtung W₁, nachdem die alten Werkzeuge aus der Maschine in Wechselrichtung W₂ in die Werkzeugwechseleinrichtung 3a transportiert wurden.

Um einen vollautomatischen Wechsel der Werkzeuge zu gewährleisten, sind die einzelnen Bearbeitungsstationen und / oder die Werkzeugwechseleinrichtungen 3a, 3b mit nicht näher dargestellten bekannten Vorrichtungen zum Wechsel der Werkzeuge versehen.

### Bezugszeichenliste

- 1: Einlege- und Vereinzelungseinrichtung
- 2: Ausrichteeinrichtung
- 3: Stanzeinrichtung
- 3a, 3b: Werkzeugwechseleinrichtung
- 4: Ausbrecheinrichtung
- 5: Nutzenablageeinrichtung
- 6: Trennbogen-Zuführeinrichtung
- 7: Palettenbahnhof 7
- 8: Saugkopf
- 9: Transportband
- 10: Transportkette
- 11: Untertisch
- 12: Obertisch
- 14: Exzentergetriebe
- 15: Wagen

- 20: Flachbett-Bogenstanzmaschine

- X: Durchlaufrichtung
- G: Maschinengestell
- P: Podest
- T: Treppe

- F₁, F₂: Verfahrrichtung der Werkzeugwechseleinrichtung

- W₁, W₂: Richtung des Werkzeugwechsels

## Patentansprüche

1. Flachbett-Bogenstanzmaschine zur Stanz- und/oder Prägebearbeitung von bogenförmigen Materialien aus Papier, Pappe und der gleichen, insbesondere zur Herstellung von Papier- oder Kartonzuschnitten, mit einer Stanzeinrichtung (3) und wenigstens einer weiteren Bearbeitungseinrichtung (1, 4, 5), welche von einer Seite der Maschine her bedienbar sind, einer Transporteinrichtung (10) mit einem Antrieb, um die zu bearbeitenden Materialbögen durch die Stanzeinrichtung (3) und die wenigstens eine weitere Bearbeitungseinrichtung (1, 4, 5) zu transportieren, sowie mindestens einer Werkzeugwechseleinrichtung (3a) zum Wechseln der Werkzeuge in der Stanzeinrichtung (3), wobei die Werkzeugwechseleinrichtung verfahrbar ist,
**dadurch gekennzeichnet, dass**
die mindestens eine Werkzeugwechseleinrichtung (3a) auf der der Bedienungsseite gegenüberliegenden Antriebsseite der Maschine angeordnet ist.

2. Flachbett-Bogenstanzmaschine nach Anspruch 1,
**dadurch gekennzeichnet, dass**
die Werkzeugwechseleinrichtung (3a) auch
zum Wechsel der Werkzeuge an der wenigstens einen weiteren Bearbeitungseinrichtung (1, 4. 5) ausgebildet ist.

3. Flachbett-Bogenstanzmaschine nach Anspruch 1,
**dadurch gekennzeichnet, dass**
der wenigstens einen weiteren Bearbeitungseinrichtung (1, 4, 5) eine eigene Werkzeugwechseleinrichtung zum Wechseln von Werkzeugen zugeordnet ist.

4. Flachbett-Bogenstanzmaschine nach einem der vorhergehenden Ansprüche,
**dadurch gekennzeichnet, dass**
die/jede Werkzeugwechseleinrichtung (3a) für einen automatischen Werkzeugwechsel von der Antriebsseite her ausgebildet ist.

5. Flachbett-Bogenstanzmaschine nach einem der vorherigen Ansprüche,
**dadurch gekennzeichnet, dass**
die/jede Werkzeugwechseleinrichtung ein Werkzeugmagazin aufweist, das einen vollautomatischen Werkzeugwechsel ermöglicht.

6. Flachbett-Bogenstanze nach Anspruch 1,
**dadurch gekennzeichnet, dass**
zum Wechseln der Werkzeuge mindestens zwei Werkzeugwechseleinrichtungen (3a, 3b) vorgesehen sind, wobei die eine Werkzeugwechseleinrichtung (3a) entlang der der Bedienseite gegenüberliegenden Antriebsseite der Maschine und die andere Werkzeugwechseleinrichtung (3b) entlang der Bedienseite der Maschine verfahrbar angeordnet ist.

7. Flachbett-Bogenstanze nach Anspruch 7,
**dadurch gekennzeichnet, dass**
die eine Werkzeugwechseleinrichtung (3a) zur Entnahme von Werkzeugen aus der Maschine dient und die zweite Werkzeugwechseleinrichtung (3b) zur Beschickung der Maschine mit Werkzeugen dient.

8. Flachbett-Bogenstanze nach Anspruch 6 oder 7,
**dadurch gekennzeichnet, dass**
die Werkzeugwechseleinrichtungen (3a, 3b) zur Aufnahme der unterschiedlichen Werkzeuge fest zugeordnete Magazine in einer definierten Höhe aufweisen.

9. Flachbett-Bogenstanze nach einem der vorhergehenden Ansprüche,
**dadurch gekennzeichnet, dass**
in den einzelnen Bearbeitungseinrichtungen die Werkzeuge zum Wechseln in eine definierte Wechselhöhe gefahren werden, wobei die Wechselhöhe der einzelnen Einrichtungen mit der definierten Magazinhöhe des zugehörigen Werkzeugs in den Werkzeugwechseleinrichtungen (3a, 3b) entspricht.

10. Flachbett-Bogenstanze nach einem der Ansprüche 6 bis 9,
**dadurch gekennzeichnet, dass**
die Werkzeugwechseleinrichtungen (3a, 3b) und / oder die einzelnen Bearbeitungseinrichtungen (1, 3, 4, 5) eine Vorrichtung zum vollautomatischen Werkzeugwechsel aufweisen.

## Claims

1. A flat-bed die cutting machine for cutting and/or stamping and/or embossing sheets made of paper, cardboard or the like, in particular for the production of paper or cardboard blanks, the flat-bed die cutting machine comprising a die cutting device (3); and at least one further processing device (1, 4, 5), which can be operated from one side of the machine; a conveying device (10) having a drive for transporting the sheets to be processed through the die cutting device (3) and the at least one further processing device (1, 4, 5); and at least one tool-changing device (3a) for changing tool in the die cutting device (3), wherein the tool-changing device can be moved, **characterized in that** the at least one tool-changing device (3a) is arranged on the machine's drive side oppositely to the operating side.

2. The flat-bed die cutting machine according to claim 1, **characterized in that** the tool-changing device (3a) is constructed to also change the tools on the at least one further processing device (1, 4, 5).

3. The flat-bed die cutting machine according to claim 1, **characterized in that** the at least one further processing device (1, 4, 5) is allocated its own tool-changing device for changing tools.

4. The flat-bed die cutting machine according to one of the preceding claims, **characterized in that** the/each tool-changing device (3a) is constructed for performing an automatic tool change from the drive side.

5. The flat-bed die cutting machine according to one of the preceding claims, **characterized in that** the/each tool-changing device has a tool magazine allowing for a fully automatic tool change.

6. The flat-bed die cutting machine according to claim 1, **characterized in that** at least two tool changing devices (3a, 3b) are provided for changing the tools, wherein the one tool-changing device (3a) is arranged movably along the machine's drive side oppositely to the operating side and the other tool-changing device (3b) along the machine's operating side.

7. The flat-bed die cutting machine according to claim 7, **characterized in that** the one tool-changing device (3a) is used for removing tools from the machine and the second tool-changing device (3b) for feeding the machine with tools.

8. The flat-bed die cutting machine according to claim 6 or 7, **characterized in that** the tool-changing devices (3a, 3b) are provided with dedicated magazines at a defined height for holding the different tools.

9. The flat-bed die cutting machine according to one of the preceding claims, **characterized in that** the tools are moved to a defined replacement height to replace them in the individual processing devices, wherein the replacement height of the individual devices corresponds to the defined magazine height of the associated tool in the tool-changing devices (3a, 3b).

10. The flat-bed die cutting machine in accordance with any one of claims 6 to 9, **characterized in that** the tool-changing devices (3a, 3b) and / or the individual processing devices (1, 3, 4, 5) are provided with a device allowing for a fully automatic tool change.

## Revendications

1. Machine à découper à plat de feuilles pour le traitement de découpe et/ou d'estampage de matériaux en feuilles fait de papier, de carton et similaires en particulier pour la fabrication de découpes en papier ou en carton, avec un dispositif de coupe (3) et au moins un autre dispositif de traitement (1, 4, 5) qui peuvent être actionnés depuis un côté de la machine, un dispositif de transport (10) avec un entraînement pour transporter les feuilles de matériau à traiter par le dispositif de coupe (3) et au moins un autre dispositif de traitement (1, 4, 5) ainsi qu'au moins un dispositif de changement d'outil (3a), pour le changement des outils dans le dispositif de coupe (3), le dispositif de changement d'outils étant mobile, **caractérisée en ce qu'**
au moins un dispositif de changement d'outil (3a) est disposé sur le côté entrainement de la machine, opposé au côté d'actionnement.

2. Machine à découper à plat de feuilles selon la revendication 1, **caractérisée en ce que** le dispositif de changement d'outils (3a) est réalisé également pour le changement des outils sur au moins un autre dispositif de traitement (1, 4, 5).

3. Machine à découper à plat de feuilles selon la revendication 1, **caractérisée en ce qu'**au moins un autre dispositif de traitement (1, 4, 5) est associé à son propre dispositif de changement pour le changement d'outils.

4. Machine à découper à plat de feuilles selon l'une des revendications précédentes, **caractérisée en ce que** chaque dispositif de changement d'outils (3a) est conçu pour un changement automatique d'outils depuis le côté d'entraînement.

5. Machine à découper à plat de feuilles selon l'une des revendications précédentes, **caractérisée en ce que** chaque dispositif de changement d'outils présente un magasin d'outils qui permet un changement entièrement automatique d'outils.

6. Machine à découper à plat de feuilles selon la revendication 1, **caractérisée en ce que** pour le changement des outils, il est prévu au moins deux dispositifs de changement d'outils (3a, 3b), un dispositif de changement d'outils (3a) étant disposé mobile le long du côté entraînement opposé au côté d'actionnement et l'autre dispositif de changement d'outils (3b) le long du côté d'actionnement de la machine.

7. Machine à découper à plat de feuilles selon la revendication 7, **caractérisée en ce qu'**un dispositif de changement d'outils (3a) sert au retrait d'outils hors de la machine et le second dispositif de changement d'outils (3b) sert au chargement de la machine avec des outils.

8. Machine à découper à plat de feuilles selon la revendication 6 ou 7, **caractérisée en ce que** les dispositifs de changement d'outils (3a, 3b) présentent à une hauteur définie des magasins affectés fixement pour le logement des différents outils.

9. Machine à découper à plat de feuilles selon l'une des revendications précédentes, **caractérisée en ce que** dans chacun des dispositifs de traitement, les outils à changer sont amenés à une hauteur définie de changement, la hauteur de changement de chacun des dispositifs correspondant à la hauteur de magasin définie de l'outil respectif dans les dispositifs de changement d'outils (3a, 3b).

10. Machine à découper à plat de feuilles selon l'une des revendications 6 à 9, **caractérisée en ce que** les dispositifs de changement d'outils (3a, 3b) et/ou chacun des dispositifs de traitement (1, 3, 4, 5) présente un dispositif pour le changement entièrement automatique d'outils.
